# EUROPÄISCHE PATENTSCHRIFT

(11) **EP 2 147 139 B1**
(45) Veröffentlichungstag und Bekanntmachung des Hinweises auf die Patenterteilung: **12.10.2011**
(21) Anmeldenummer: 08757994.2
(22) Anmeldetag: 30.04.2008
(51) Int. Cl.: D05B 11/00, D05B 35/02, D05B 39/00

(54) **GROSS-NÄHVORRICHTUNG**
LARGE SEWING DEVICE
MACHINE À COUDRE POUR PIÈCES DE GRANDE TAILLE

(30) Priorität: 30.04.2007 DE 102007020371; 02.05.2007 DE 102007020591; 30.11.2007 DE 102007058045; 30.11.2007 DE 102007058044
(43) Veröffentlichungstag der Anmeldung: 27.01.2010
(73) Patentinhaber: Beckmann Automation Gmbh, 48607 Ochtrup (DE)
(72) Erfinder: BECKMANN, Karl-Heinz, 48607 Ochtrup (DE)
(74) Vertreter: Habbel, Ludwig
(86) Internationale Anmeldenummer: PCT/DE2008/000733
(87) Internationale Veröffentlichungsnummer: WO 2008/131751

(56) Entgegenhaltungen:
- EP-A- 1 953 288
- GB-A- 272 749
- GB-A- 1 046 033
- GB-A- 2 160 236
- US-A- 5 881 656

## Beschreibung

Die Erfindung betrifft eine Groß-Nähvorrichtung nach dem Oberbegriff des Anspruchs 1.

Im Gegensatz zu den haushaltsüblichen Nähmaschinen handelt es sich bei den gattungsgemäßen Nähvorrichtungen um betrieblich genutzte Nähvorrichtungen, die einen großflächigen Transporttisch aufweisen, auf welchem vergleichsweise großformatige Textilstücke, wie beispielsweise Matratzenbezüge, genäht werden können.

Aus der GB 2 160 236 A ist eine Vorrichtung bekannt, die das gleichzeitige Arbeiten mit zwei Nähnadeln und das Hindurchführen von Textilstücken durch einen Freiraum ermöglicht, welcher sich zwischen den Nadeln befindet. Diese Vorrichtung ist als Nähmaschine aus zwei Hälften zusammengesetzt ist, wobei jede Hälfte Nähelemente aufweist und von einer Freiarmmaschine gebildet ist. Die beiden Hälften sind im oberen Bereich der Vorrichtung miteinander verbunden. Zwar ist durch den Freiraum eine Möglichkeit geschaffen, Textilstücke hindurchzuführen, jedoch wird die Handhabung großflächiger Textilstücke durch die zweite Freiarmmaschine stark erschwert. Bei der Vernähung großflächiger Textilstücke ist es notwendig, diese zuvor zwischen den beiden Maschinenhälften zu platzieren und für den folgenden Nähprozess auszurichten. Dazu muss ein Bediener den zweiten Freiarm der Maschine um- oder übergreifen.

Wenn im Rahmen des vorliegenden Vorschlags davon die Rede ist, dass zwei großflächige Textilstücke vernäht werden, kann dies bedeuten, dass zwei Textilstücke zu einem Produkt miteinander verbunden werden, beispielsweise um den Matratzenbezug zu bilden, oder es kann vorgesehen sein, dass zwei Textilstücke mit anderweitigen Elementen vernäht werden. Dies ist beispielsweise der Fall, wenn die Textilstücke, nämlich so genannte "Matratzenplatten", beispielsweise mit Reißverschlüssen versehen werden, um auf diese Weise einen auswechselbaren bzw. waschbaren Matratzenbezug zu schaffen.

Die beiden Textilstücke, die dabei durch den Reißverschluss miteinander verbunden werden, sind etwas größer als die Matratze, da sie die Flächenanteile enthalten, die zur Umhüllung der Höhe bzw. Dicke der Matratze erforderlich sind. Die beiden Textilstücke können daher je nach Matratzengröße bis zu etwa 2,2 m breit sein. Die Handhabung der Textilstücke in der Nähvorrichtung erfolgt üblicherweise manuell. Dabei werden die Textilstücke in den Nähbereich, wo die Nähnadeln angeordnet sind, geschoben und während des Nähvorgangs manuell geführt. Insbesondere wenn umlaufende Reißverschlüsse vorgesehen sind, kann dies bei einer Matratzengröße von 2 x 1 m eine Reißverschlusslänge von etwa 6 m ergeben.

Der Bediener der Nähvorrichtung führt das Textilstück, im Falle des genannten Beispieles also einen Matratzenbezug, manuell an die Nähstelle, also an die Stelle der Nähvorrichtung, wo der Nähfuß und die Nähnadel vorgesehen sind, heran. Dies dient einerseits dem Transport des Textilstückes und andererseits insbesondere auch zur genauen Positionierung des Textilstückes an der Nähstelle. Üblicherweise wird dabei ein Bediener etwa alle 30 cm den Vorschub des Textilstückes unterbrechen, weil er nachfassen muss, so dass das Textilstück letztlich in 30 cm Abschnitten mit jeweils dazwischen liegenden kurzen Unterbrechungen vernäht wird. Wenn das etwa rechteckige Textilstück mit einer seiner Ecken an die Nähstelle geführt wird, muss im Bereich dieser Ecke das Textilstück umgesetzt, also um 90° verschwenkt werden. Dies erfordert Zeit und insbesondere eine freie Beweglichkeit des Textilstückes.

Aufgrund der vorgenannten, zwangsläufigen Unterbrechungen des Nähvorgangs ist eine Maschinensteuerung vorgesehen, die dann, wenn das Textilstück nicht weiter vorgeschoben wird und die Nähnadel angehalten wird, automatisch auch den Nähfuß anhebt, der ansonsten für die gewünschte korrekte Anlage des Textilstückes auf dem Transporttisch im Bereich der Nähstelle sorgt. Angesichts der Nahtlänge von etwa 6 m und der einzelnen Nähabschnitte von jeweils etwa 30 cm Länge ergibt sich, dass zum Vernähen eines Matratzenbezuges durchschnittlich etwa 20 mal die Nähnadel angehalten und der Nähfuß angehoben wird.

Die üblichen Groß-Nähvorrichtungen, die auch als Reißverschluss-Nähvorrichtungen bezeichnet werden, weisen ähnlich wie die bekannten Haushalts-Nähmaschinen eine etwa C-förmige Gestalt auf. Eine untere Plattform bildet den Transporttisch oder einen Teil des Transporttisches, über den die beiden Textilstücke geschoben bzw. motorisch angetrieben transportiert werden. Vom Transporttisch erstreckt sich eine Stütze nach oben, wobei von dieser Stütze etwa horizontal ein Ausleger verläuft. Dieser führt zu einer Halterung für die Nähnadeln, die am Ende des Auslegers vorgesehen ist.

Der Abstand zwischen der Stütze und den Nähnadeln soll einerseits so groß wie möglich sein, um auch größere Textilstücke ungehindert über den Transporttisch transportieren zu können. Die Matratzenplatten beispielsweise sind so groß, dass sie gefaltet werden müssen, was erstens einen zusätzlichen Handhabungsaufwand darstellt, und was zweitens die Gefahr birgt, dass sie dennoch gegen die Stütze geraten, was zu Schrägstellungen der betreffenden Matratzenplatte und in Folge zu Behinderungen des Nähvorgangs und somit des Arbeitsablaufs führen kann.

Je länger der Ausleger ist, desto stabiler muss die Stütze ausgeführt sein, um eine präzise Anordnung der Nähnadeln sicherstellen zu können. Abgesehen davon, dass der Nadelantrieb durch die Stütze geführt ist und Bauraum beansprucht, bedingt die Forderung nach einer möglichst hohen Stabilität die vergleichsweise großen Querschnittsabmessungen der Stütze.

Der Abstand zwischen der Stütze und den Nähnadeln soll andererseits jedoch möglichst klein sein, denn der Antrieb der Nähnadeln wird üblicherweise durch die Stütze und den Ausleger geführt werden, so dass die bewegten Massen mit zunehmender Länge der Antriebs-Umlenkung, also mit zunehmender Höhe der Stütze und mit zunehmender Länge des Auslegers nachteilig groß werden. Hierdurch wird nämlich nicht nur die Nähpräzision beeinträchtigt, weil sich das Spiel von mehreren Stellen addieren kann, sondern auch die erzielbare Nähgeschwindigkeit wird beeinträchtigt, weil sie durch die vergleichsweise großen bewegten Massen begrenzt wird.

Der Erfindung liegt die Aufgabe zugrunde, eine gattungsgemäße Groß-Nähvorrichtung dahingehend zu verbessern, dass diese bei möglichst robuster und langlebiger Ausgestaltung auch bei Verarbeitung großflächiger Textilstücke möglichst problemlos, mit möglichst hoher Nähgeschwindigkeit und dabei möglichst verschleißarm betrieben werden kann.

Diese Aufgabe wird durch eine Nähvorrichtung mit den Merkmalen des Anspruchs 1 gelöst.

Die Erfindung schlägt mit anderen Worten vor, die Stütze nicht seitlich, möglichst weit entfernt von den Nähnadeln anzuordnen, sondern in Transportrichtung gesehen im Bereich der beiden Nähnadeln, also beispielsweise zwischen oder hinter den beiden Nähnadeln.

Auf diese Weise ergeben sich zu den beiden Seiten beliebig große Freiräume, so dass auch sehr große, insbesondere breite Textilstücke problemlos über den Transporttisch transportiert werden können. Das Umschlagen bzw. Umknicken zumindest eines der beiden Textilstücke ist somit nicht erforderlich, so dass die Handhabung der Textilstücke vereinfacht wird. Zudem werden auch Störungen im Betrieb vermieden, die sich ansonsten dadurch ergeben könnten, dass ein solches Textilstück an eine seitliche Stütze gerät und durch die Stütze abgebremst wird, wodurch es zu einem Verzug bzw. einer Schiefstellung dieses Textilstückes kommen könnte.

Zudem kann die Wegstrecke für die Antriebsmittel der Nähnadeln erheblich reduziert werden, da diese nicht unterhalb des Transporttisches bis zu einer seitlich angebrachten Stütze, dann über die Höhe der Stütze und anschließend über die Länge des Auslegers umgelenkt werden müssen. Vielmehr lassen sich optimal kurze Wege für den Antrieb der Nähnadeln realisieren, da eine herkömmliche, etwa C-förmig verlaufende Umlenkung großer Länge entfällt. Vielmehr kann der Antrieb auf deutlich kürzerem Weg durch die vorschlagsgemäß im Bereich der Nadeln vorgesehene Stütze geführt werden.

Alternativ kann der Antrieb zugunsten einer möglichst schmalen Ausgestaltung der Stütze in deren Flucht angeordnet sein, also außerhalb der Stütze vor oder hinter dieser, so dass die Stütze nicht das Gehäuse für einen Abschnitt des Antriebs bilden und entsprechend groß dimensioniert sein muss.

Als weitere Alternative ist es möglich, dass der Antrieb von oben erfolgt, die Antriebsmittel also ebenfalls außerhalb der Stütze verlaufen. In diesem Fall kann unter dem Begriff des Antriebs bzw. der Antriebsmittel nicht nur eine Kraftübertragung beispielsweise in Form von Gestängen, Kurbeln, Ketten, Verzahnungen, Riemen oder dergleichen verstanden werden, sondern auch ein Antriebsmotor.

Die beiden Hälften des zu vernähenden Reißverschlusses sind zunächst miteinander verzahnt und werden als geschlossener Reißverschluss an die Nähvorrichtung herangeführt. Bevor sie den Bereich der beiden Nähnadeln erreichen, werden diese beiden Hälften getrennt, so dass jede Hälfte und ein zusätzlich zugeführtes Einfassband mit dem jeweiligen Textilstück vernäht werden kann. Die Stütze kann daher - in Transportrichtung gesehen - vorteilhaft in dem Bereich der beiden Nähnadeln angeordnet sein, oder dahinter.

Grundsätzlich kann die Stütze auch vor den beiden Nähnadeln angeordnet sein, allerdings ist dann eine geänderte Zuführung oder frühere Auftrennung der beiden Hälften des Reißverschlusses erforderlich. Zudem wird bei einer Anordnung der Stütze in dem Bereich der beiden Nähnadeln oder auch vor den beiden Nähnadeln die Handhabung der Textilstücke erschwert, weil beispielsweise die Sicht auf den Nähbereich, wo die Nähnadeln angeordnet sind, behindert wird. Vorteilhaft kann daher die Stütze in Transportrichtung zumindest zum größten Teil, insbesondere vorteilhaft sogar vollständig hinter den Nähnadeln angeordnet sein.

Vorteilhaft kann die Stütze möglichst flach ausgestaltet sein, also eine Länge in Transportrichtung aufweisen, die deutlich größer ist als die Breite der Stütze quer zur Transportrichtung. So wird eine Berührung mit den Kanten der Textilstücke möglichst vermieden, und der Abstand der Nähnadeln kann so vergleichsweise gering bleiben, wie dies von marktüblichen Nähmaschinen bekannt ist, so dass der Änderungsaufwand für die Entwicklung einer vorschlagsgemäßen Nähvorrichtung aus einer handelsüblichen Konstruktion gering gehalten werden kann.

Vorteilhaft kann die Stütze als Stützblech ausgestaltet sein, so dass eine preisgünstige und stabile Konstruktion der Reißverschluss-Nähvorrichtung ermöglicht wird, indem die Stütze beispielsweise aus einem Blech gelasert wird. Alternativ kann die Stütze jedoch auch aus mehreren einzelnen Streben gebildet sein.

Herkömmlicherweise werden die Einfassbänder von Vorratsspulen abgewickelt, die in Transportrichtung gesehen vor den Nähnadeln angeordnet sind, so dass die Einfassbänder in Transportrichtung von den Vorratsspulen abgezogen werden. Die Vorratsspulen und deren Spulenteller weisen einen vergleichsweise großen Durchmesser auf. Sie können daher nicht sehr nahe vor dem Nähbereich angeordnet werden. Vielmehr werden die Einfassbänder über eine vergleichsweise längere Strecke, gegebenenfalls mehrfach umgelenkt, zu dem zugeführt. Dabei verlaufen sie dort vor dem Nähbereich, wo die Textilstücke manuell geschoben und an die Nähnadeln herangeführt werden, so dass die Einfassbänder die Handhabung der Textilstücke erschweren.

Vorteilhaft kann die Stütze einen Führungskanal aufweisen, der so groß bemessen ist und so ausgerichtet ist, dass durch ihn die beiden Einfassbänder zu den Nähnadeln zugeführt werden. Insbesondere wenn die Stütze hinter dem Nähbereich angeordnet ist, kann nämlich vorteilhaft vorgesehen sein, die Vorratsspulen der Einfassbänder ebenfalls hinter dem Nähbereich anzuordnen und die Einfassbänder überraschend entgegen der Transportrichtung von den Vorratsspulen abzuziehen und sie von hinten zur Nähstelle zu führen. So ist der Bereich vor den Nähnadeln für das Personal zur Handhabung der Textilstücke möglichst frei und es kann somit eine ungehinderte Handhabung der Textilstücke ermöglicht werden. Dazu können die zwei Einfassbänder entlang der Stütze - oder besonders vorteilhaft durch den erwähnten Führungskanal der Stütze - und an den Nähnadeln vorbei bis vor die Nähnadeln geführt werden, dort mittels einer Umlenkeinrichtung umgelenkt werden, und anschließend erneut, diesmal in Transportrichtung, zu den Nähnadeln geführt werden, wo sie jeweils mit der zugehörigen Hälfte des Reißverschlusses und dem zugehörigen Textilstück vernäht werden.

Dabei kann rein beispielhaft ein Reißverschluss an nur einer der vier Seiten des Matratzenbezugs vorgesehen sein. Davon abweichend können mehrere Reißverschlüsse vorgesehen sein, oder es kann insbesondere vorgesehen sein, dass ein Reißverschluss entlang nicht nur einer, sondern entlang zwei, drei oder wie aus der Praxis bekannt entlang allen vier Seiten des Matratzenbezugs verläuft.

Dadurch, dass die Umlenkeinrichtung als Umlenkrolle oder Umlenkstift ausgestaltet sein kann und jedenfalls einen erheblich kleineren Durchmesser aufweist als eine Vorratsspule, kann sie sehr viel näher an dem Nähbereich angeordnet werden als eine Vorratsspule, so dass die Einfassbänder nicht störend durch den Raum vor dem Nähbereich verlaufen, wo die Handhabung der Textilstücke erfolgt.

Der vorliegende Vorschlag wird anhand der rein schematischen Darstellungen nachfolgend näher erläutert. Dabei zeigt
- Fig. 1: eine schematische Darstellung des Nähbereichs einer Reißverschluss-Nähvorrichtung, in Transportrichtung gesehen,
- Fig. 2: eine schematische Draufsicht auf die Nähvorrichtung von Fig. 1, wobei insbesondere die Zuführung zweier Einfassbänder ersichtlich ist, und
- Fig. 3: eine perspektivische Ansicht auf den Nähbereich.

In den Zeichnungen sind mit 1 und 2 zwei Textilstücke bezeichnet, die als Matratzenplatten bezeichnet werden und Anteile einer Matratzenumhüllung darstellen. Die beiden Textilstücke 1 und 2 werden in der Nähvorrichtung mit zwei Hälften 3 und 4 eines Reißverschlusses versehen. Dabei weist jede Hälfte 3 und 4 jeweils einen Textilstreifen 5 sowie eine Reihe von Zähnen 6 auf. Die Vernähung des Reißverschlusses mit den Matratzenplatten erfolgt unter Verwendung jeweils eines Einfassbandes 7, wobei die Vernähung mittels zweier Nähnadeln 8 erfolgt, die in an sich bekannter Weise angetrieben sein können, wobei auch die Fadenzuführung in an sich bekannter Weise erfolgen kann.

Dementsprechend befindet sich unterhalb der beiden Textilstücke 1 und 2 ein Transporttisch, über den die Textilstücke 1 und 2 geschoben werden können, wobei im Transporttisch die übrige für das Vernähen erforderliche Antriebsmechanik und Fadenführung vorgesehen ist. Aus Übersichtlichkeitsgründen ist dieser gesamte Bereich einschließlich des Transporttisches selbst in den Darstellungen nicht eingezeichnet.

Oberhalb des Transporttisches befindet sich die Halterung für die beiden nicht vollständig dargestellten, sondern abgebrochen dargestellten Nähnadeln 8. In an sich bekannter Weise können daher Antriebsmittel nach oben, zu einer Halterung verlaufen, an denen die Nähnadeln 8 gehalten sind. Diese Halterung wird durch eine Stütze 9 gestützt, die als flache Blechplatine ausgestaltet ist und zwischen den beiden Textilstreifen 5 aufrecht stehend angeordnet ist. Es ist dargestellt, dass sich die Stütze 9 unter die Textilstücke 1 und 2 weiter nach unten erstreckt, beispielsweise um eine besonders zuverlässige Festlegung und Verankerung der Stütze 9 innerhalb des Transporttisches zu ermöglichen. Sowohl das obere als auch das untere Ende der Stütze 9 sind in Fig. 1 nicht dargestellt.

Durch die Anordnung der Stütze 9 für die Halterung der Nähnadeln 8 zwischen den beiden Textilstreifen 5 kann der Transporttisch zu beiden Seiten hin beliebig groß ausgestaltet sein und entsprechend große Führungsflächen für die beiden Textitstücke 1 und 2 bieten, ohne dass diese mit seitlichen Elementen in Kollision geraten können, wie dies ansonsten mit einer herkömmlichen Nähvorrichtung der Fall wäre, bei welcher die Stütze in der Transportrichtung der Textilstücke gesehen nicht zwischen, sondern seitlich neben den beiden Nähnadeln 8 angeordnet ist.

Fig. 2 zeigt in einer Draufsicht einige Elemente der Nähvorrichtung, wobei diese verschiedenen dargestellten Elemente sowie die Textilstücke 1 und 2 nicht maßstäblich zueinander passend dargestellt sind, sondern lediglich rein schematisch angedeutet sind.

Die Stütze 9 ist als schmales Element dargestellt, dessen Breite zwischen den beiden Textilstücken 1 und 2 erheblich geringer ist als ihre Länge in Transportrichtung. Die Stütze 9 weist einen Führungskanal 10 auf, dessen Seitenwände gestrichelt eingezeichnet sind. Durch den Führungskanal 10 werden die beiden Einfassbänder 7 zu den Nähnadeln 8 zugeführt. Die Transportrichtung, in welcher die Textilstücke 1 und 2 durch die Nähvorrichtung bewegt werden, ist in beiden Textilstücken 1 und 2 jeweils mit einem Pfeil angedeutet. Die Zuführung der Einfassbänder 7. erfolgt von zwei Vorratsspulen 11, also von dem Bereich hinter den Nähnadeln 8. Die Einfassbänder 7 verlaufen zunächst durch den Führungskanal 10 der Stütze 9 bis vor die Nähnadeln 8. Vor den Nähnadeln 8 werden die Einfassbänder 7 um Umlenkrollen 12 umgelenkt und anschließend, nunmehr in Transportrichtung bewegt, zu den Nähnadeln 8 zugeführt.

Fig. 2 zeigt eine Situation, in der die beiden Textilstücke 1 und 2 nahezu vollständig mit den Hälften 3 und 4 des Reißverschlusses versehen sind, denn die beiden Nähnadeln befinden sich nahezu bereits am vorderen Ende der Textilstücke 1 und 2.

Es ist aus Fig. 2 ersichtlich, dass der Raum vor den beiden Nähnadeln 8 möglichst frei bleibt, so dass in diesem Raum die beiden Textilstücke 1 und 2 problemlos gehandhabt werden können.

Fig. 3 zeigt eine perspektivische Ansicht auf den Nähbereich der Nähvorrichtung. Die Transportrichtung der Textilstücke 1 und 2 verläuft gemäß Fig. 3 von rechts nach links. Die beiden Nähnadeln 8 sind über ein Joch 14 miteinander verbunden und so gemeinsam auf und ab beweglich.

Am weitesten vor den Nähnadeln 8 sind die Umlenkrollen 12 angeordnet, die bei dem Ausführungsbeispiel der Fig. 3 als Stangen ausgestaltet sind und entweder drehbar gelagert sein können, oder auch feststehend ausgerichtet sein können, so dass in einem solchen Fall als "Umlenkrolle" auch ein nicht drehbares Bauteil verstanden wird.

Die beiden stangenartigen Umlenkrollen 12 stehen schräg im Raum, um eine möglichst problemlose Richtungsumlenkung der Reißverschlusshälften 3 und 4 zu ermöglichen. Die Schrägstellung der Umlenkrollen 12 ist daher daran angepasst, wie und aus welcher Richtung die Reißverschlusshälften 3 und 4 der jeweiligen Umlenkrolle 12 zugeführt werden. Eine zusätzliche Sicherheit dagegen, dass die Reißverschlusshälfte 3 und 4 auf ihrer zugeordneten Umlenkrolle 12 wandert", ist durch zwei Anschläge 15 gegeben, die unabhängig voneinander höhenverstellbar auf den stangenartigen Umlenkrollen 12 festgelegt sind und somit optimal an den gewünschten Verlauf der Reißverschlusshälfte 3 bzw. 4 angepasst werden können.

Sowohl die beiden Reißverschlusshälften 3 und 4 als auch die Einfassbänder 7 werden in der gewünschten, endgültigen Anordnung an dem jeweiligen Textilstück 1 und 2 angeordnet und gelangen in dieser nähfertigen Konfiguration in eine Vorschubeinheit 16, die mit vier angetriebenen Vorschubrollen die beiden Textilstücke 1 und 2 samt Reißverschlusshälften 3 und 4 und Einfassbändern 7 zu den beiden Nähnadeln 8 vorschiebt und deren Vorschubgeschwindigkeit mit dem Antrieb der Nähnadeln 8 synchronisiert ist.

Die fertig vernähten Produkte werden in Transportrichtung gesehen hinter den Nähnadeln 8 von Abzugswalzen 17 erfasst und aus dem Nähbereich gefördert. In Anpassung an unterschiedliche Materialstärken sind die Abzugswalzen 17 an Schwenkarmen 18 höhenbeweglich gelagert. Sie weisen zugunsten einer guten Traktion eine Oberflächenprofilierung auf und wirken mit Gegenwalzen 19 zusammen, die unterhalb des Transporttisches angeordnet sind und durch ein Fenster im Transporttisch ragen. Die Abzugswalzen 17 sind mittels eines Zahnriemens 20 angetrieben.

In Fig. 3 ist lediglich vereinfachend und schematisch ein Einfassband 7 zwischen den Abzugs- und Gegenwalzen 19 dargestellt, wobei abweichend von dieser schematischen Darstellung das Einfassband 7 natürlich U-förmig oder V-förmig gefaltet der Kante des Textilstücks 1 bzw. 2 anliegt und zwischen den Abzugs- und Gegenwalzen 17 und 19 in Wirklichkeit nicht lediglich das Einfassband 7, sondern das komplette vernähte Produkt, bestehend aus einem Textilstück 1 oder 2, einer Reißverschlusshälfte 3 oder 4 und einem Einfassband 7 sich befinden würde.

Fig. 4 zeigt eine Ansicht auf den Nähbereich wie Fig. 3, allerdings aus einer Blickrichtung von schräg oben und in Transportrichtung.

Als vorderste Elemente sind die Umlenkrollen 12 mit ihren Anschlägen 15 ersichtlich, dahinter befindet sich die Vorschubeinheit 16 mit ihren vier angetriebenen Rollen, und daran schließen sich die beiden Nähnadeln 8 an, wobei in Transportrichtung am weitesten hinten die Abzugswalzen 17 erkennbar sind. Auch in dieser Darstellung ist das linke Textilstück 1 so weit abgebrochen dargestellt, dass unter der Abzugswalze 17 lediglich das Einfassband 7 dargestellt ist, nicht jedoch das komplette vernähte Produkt.

Die Größenverhältnisse der einzelnen zu vernähenden Bestandteile sind rein schematisch gewählt und nicht maßstäblich korrekt, beispielsweise was die Dicke des Textilstücks 1 betrifft oder die Breite des Einfassbandes 7.

## Patentansprüche

1. Nähvorrichtung zur Vernähung wenigstens eines großflächigen Textilstücks,
mit einem Transporttisch, der wenigstens eine Führungsfläche für das Textilstück bietet, auf welcher das Textilstück aufliegt, und über den es in einer Transportrichtung beweglich ist,
mit wenigstens einer Nähnadel, die motorisch angetrieben auf und ab beweglich ist,
wobei die Nähnadel an einer Halterung oberhalb des Transporttisches gehalten ist
und die Halterung mittels einer Stütze abgestützt ist, die sich wenigstens bis zu dem Transporttisch herab erstreckt, **dadurch gekennzeichnet,**
**dass** sie zwei Nähnadeln (8) aufweist, welche quer zur Transportrichtung voneinander beabstandet sind, und dass die Stütze (9) - in Transportrichtung gesehen - im Bereich der beiden Nähnadeln (8) angeordnet ist,
wobei die Stütze (9) zwischen zwei vom Transporttisch gebildeten Führungsflächen angeordnet ist, auf denen die Textilstücke (1, 2) aufliegen,
derart, dass jeweils ein Textilstück (1, 2) auf jeweils einer Seite der Stütze (9) an der Stütze (9) entlang in Transportrichtung beweglich ist.

2. Vorrichtung nach Anspruch 1, **dadurch gekennzeichnet, dass** die Stütze (9) in Transportrichtung hinter den Nähnadeln (8) angeordnet ist.

3. Vorrichtung nach Anspruch 1 oder 2, **dadurch gekennzeichnet, dass** die Länge der Stütze (9) in Transportrichtung größer ist als deren Breite quer zur Transportrichtung.

4. Vorrichtung nach Anspruch 3, **dadurch gekennzeichnet, dass** die Stütze (9) - in Transportrichtung gesehen - zwischen den beiden Nähnadeln (8) angeordnet ist.

5. Vorrichtung nach einem der vorhergehenden Ansprüche, **dadurch gekennzeichnet, dass** die Stütze (9) als Stützblech ausgestaltet ist.

6. Vorrichtung nach einem der vorhergehenden Ansprüche, **dadurch gekennzeichnet,**
**dass** die Stütze (9) einen Führungskanal (10) aufweist, durch welchen zwei Einfassbänder (7) führbar sind,
und **dass** in Transportrichtung vor den Nähnadeln (8) jedem Einfassband (7) eine Umlenkeinrichtung zugeordnet ist,
derart, dass jeweils ein Einfassband (7) aus dem in Transportrichtung hinteren Bereich zu der jeweiligen Umlenkeinrichtung und zu einer Nähnadel (8) zuführbar ist.

7. Vorrichtung nach einem der vorhergehenden Ansprüche, **dadurch gekennzeichnet, dass** der Antrieb der Nähnadeln (8) außerhalb der Stütze (9) verläuft.

8. Vorrichtung nach Anspruch 7, **dadurch gekennzeichnet, dass** der Antrieb der Nähnadeln (8) oberhalb des Transporttisches vorgesehen ist.

9. Vorrichtung nach Anspruch 7, **dadurch gekennzeichnet, dass** der Antrieb der Nähnadeln (8) vor oder hinter der Stütze (9) verläuft.

## Claims

1. Sewing device for sewing at least one large-surface piece of textile material, having a transport platform with at least one guiding surface for the textile workpiece, on which the textile workpiece rests and over which it can be moved in one direction, having at least one sewing needle which is driven up and down by a motor, where the sewing needle is retained in a holding device above the transport platform and the holding device is supported in a support which extends at least as far as the transport platform,
**characterised in that** it has two sewing needles (8) at a distance from one another across the direction of transport and that the support (9),
looking in the direction of transport, is arranged in the area of the two sewing needles (8), where the support (9) is arranged between two guiding surfaces formed by the transport platform on which the textile workpieces (1, 2) rest, in such a way that one of the textile workpieces (1, 2) at one of the sides of the support (9) can move along the support (9) in the direction of transport.

2. Device according to claim 1, **characterised in that** the support (9) is arranged behind the sewing needles (8) in transport direction.

3. Device according to claim 1 or claim 2, **characterised in that** the length of the support (9) in the direction of transport is greater than its width at right angles to the direction of transport.

4. Device according to claim 3, **characterised in that** the support (9) , looking in the direction of transport, is arranged between the two sewing needles (8).

5. Device according to any of the preceding claims, **characterised in that** the support (9) is formed as a supporting plate.

6. Device according to any of the preceding claims, **characterised in that** the support (9) has a guiding duct (10), through which two edging tapes (7) can be passed and that a deflecting device is assigned to each of the edging tapes before the sewing needles (8) in transport direction, in such a way that either of the edging tapes (7) can be guided from the rear area seen in transport direction, to the appropriate deflecting device and to one of the sewing needles (8).

7. Device according to any of the preceding claims, **characterised in that** the driving device for the sewing needles (8) runs outside the support (9).

8. Device according to claim 7, **characterised in that** the driving device for the sewing needles (8) is located above the transport platform.

9. Device according to claim 7, **characterised in that** the driving device for the sewing needles (8) runs before or behind the support (9).

## Revendications

1. Dispositif permettant de coudre au moins une pièce textile d'une grande surface, avec une table de transport comportant au moins une surface servant à guider la pièce textile, surface sur laquelle la pièce textile repose et via laquelle la pièce textile peut se déplacer dans un sens de transport,
avec au moins une aiguille à coudre qui, entraînée par un moteur, décrit un va-et-vient montant et descendant,
sachant que l'aiguille à coudre est retenue par une fixation au dessus de la table de transport,
et que la fixation est soutenue par un appui qui s'étend vers le bas au moins jusqu'à la table de transport,
**caractérisé en ce qu'**il
comporte deux aiguilles à coudre (8) distantes l'une de l'autre transversalement au sens de transport, et **en ce que** l'appui (9) - observé dans le sens de transport - est agencé dans la zone des deux aiguilles à coudre (8),
sachant que l'appui (9) est agencé entre deux surfaces de guidage formée par la table de transport, sur lesquelles reposent les pièces textiles (1, 2),
de sorte qu'une pièce textile respective (1, 2) est déplaçable chaque fois sur un côté de l'appui (9), le long de l'appui (9), dans le sens de transport.

2. Dispositif selon la revendication 1, **caractérisé en ce que** l'appui (9) observé dans le sens de transport est agencé derrière les aiguilles à coudre (8).

3. Dispositif selon la revendication 1 ou 2, **caractérisé en ce que** la longueur de l'appui (9) observée dans le sens de transport est supérieure à sa largeur transversalement au sens de transport.

4. Dispositif selon la revendication 3, **caractérisé en ce que** l'appui (9) - observé dans le sens de transport - est agencé entre les deux aiguilles à coudre (8).

5. Dispositif selon l'une des revendications précédentes, **caractérisé en ce que** l'appui (9) est configuré sous forme de tôle d'appui.

6. Dispositif selon l'une des revendications précédentes, **caractérisé en ce que**
l'appui (9) présente un canal de guidage (10) par lequel il est possible de guider deux rubans ourleurs (7), et **en ce que** dans le sens de transport, avant les aiguilles à coudre (8), un dispositif de renvoi est assigné à chaque ruban ourleur (7),
de sorte que chaque fois un ruban ourleur (7) peut être amené de la zone arrière observée dans le sens de transport vers le dispositif de renvoi respectif et vers une aiguille à coudre (8).

7. Dispositif selon l'une des revendications précédentes, **caractérisé en ce que** l'entraînement des aiguilles à coudre (8) circule en dehors de l'appui (9).

8. Dispositif selon la revendication 7, **caractérisé en ce que** l'entraînement des aiguilles à coudre (8) est prévu au dessus de la table de transport.

9. Dispositif selon la revendication 7, **caractérisé en ce que** l'entraînement des aiguilles à coudre (8) circule devant ou derrière l'appui (9).
